# EUROPÄISCHE PATENTSCHRIFT

(11) **EP 0 636 426 B1**
(45) Veröffentlichungstag und Bekanntmachung des Hinweises auf die Patenterteilung: **31.03.1999**
(21) Anmeldenummer: 94111818.4
(22) Anmeldetag: 27.07.1994
(51) Int. Cl.: B08B 3/04

(54) **Vorrichtung und Verfahren zum Reinigen von vorzugsweise metallischen Werkstoffen**
Device and process for cleaning preferable metallic workpieces
Dispositif et procédé pour nettoyer des matières premières notamment des matières métalliques

(30) Priorität: 27.07.1993 DE 4325013
(43) Veröffentlichungstag der Anmeldung: 01.02.1995
(73) Patentinhaber: WACHE OBERFLÄCHENTECHNIK GMBH & CO. i.K., D-22844 Norderstedt (DE)
(72) Erfinder: Krückeberg, Günther, D-22397 Hamburg (DE); Cremer, Benno, B-4730 Raeren (BE)
(74) Vertreter: Einsel, Martin, Dipl.-Phys.

(56) Entgegenhaltungen:
- DE-A- 2 444 161
- DE-C- 3 539 620
- DE-U- 8 437 870

## Beschreibung

Die Erfindung betrifft eine Vorrichtung und ein Verfahren zum Reinigen von vorzugsweise metallischen Werkstücken, insbesondere zum Beseitigen fester und/oder flüssiger Rückstände wie Sand, Späne, Schmiermittel oder dergleichen, mit einem Tauchbehälter für eine Waschflüssigkeit sowie mit einer Aufnahmevorrichtung für die zu reinigenden Werkstücke, wobei die Aufnahmevorrichtung um eine im wesentlichen horizontale, oberhalb des Tauchbehälters verlaufende Achse beweglich ist, so daß die Aufnahmevorrichtung Positionen oberhalb und Positionen unterhalb des Flüssigkeitsspiegels im Tauchbehälter einnehmen kann.

Auf Werkstücken der verschiedensten Gestalten aus den unterschiedlichsten Materialien oder Materialzusammensetzungen metallischer oder nichtmetallischer Art befinden sich häufig Bearbeitungsrückstände oder Verunreinigungen. Diese haften sowohl auf der Außenoberfläche als auch an den Innenwandflächen von Hohlräumen oder Bohrungen oder anderen Ausnehmungen. Es kann sich dabei sowohl um Zwischenprodukte als auch um Fertigerzeugnisse handeln.

Derartige Reinigungsanlagen finden beispielsweise in der Automobilindustrie Verwendung, um komplizierte Werkstücke, wie beispielsweise Getriebe oder Kurbelwellen, zu reinigen. Aus der DE 35 39 620 C1 ist beispielsweise eine Vorrichtung bekannt, bei der ein in den Tauchbehälter ragendes Hubgerüst vorgesehen ist, an welchem ein Werkstückträger heb- und senkbar gehalten. Von oben wird daher dieser Werkstückträger bzw. diese Aufnahmevorrichtung jeweils senkrecht in die Waschflüssigkeit in den Tauchbehälter hinein- und wieder nach oben herausgefahren.

Alternativ ist in der EP 0 360 162 B1 vorgeschlagen worden, die Werkstücke in Aufnahmeträger zur Reinigung einzusetzen, die an einem Polygonrad sternförmig nach außen ragend angeordnet sind. Das Polygonrad dreht dann die Aufnahmeträger nacheinander in einen Tauchbehälter hinein, wobei der Reinigungsvorgang durch Drehen der Aufnahmeträger um eine senkrecht zur Polygonradachse stehende Achse erfolgt. Auch diese bekannte Vorrichtung hat sich sehr bewährt.

Aus der DE 24 44 161 A1 ist ein Verfahren und eine Anlage zum Waschen von Werkstücken, insbesondere Metallteilen bekannt, bei dem das Werkstück durch ein Tauchbad um eine horizontale oder im wesentlichen horizontale Achse gedreht wird, um am andren Ende des Tauchbades dann zur Weiterbehandlung weiterbefördert zu werden. Dies ist relativ platzaufwendig.

In bestimmten Anwendungsfällen ist es jedoch wünschenswert, die Tauchbehälter möglichst klein zu halten.

Aufgabe der Erfindung ist es daher, eine gattungsgemäße Vorrichtung und ein entsprechendes Verfahren vorzuschlagen, bei dem die Abmessungen der Tauchbehälter verkleinert werden können.

Diese Aufgabe wird bei einer gattungsgemäßen Vorrichtung dadurch gelöst, daß die Aufnahmevorrichtung außerdem um eine von der Achse verschiedene Drehachse rotierbar ist und daß die Aufnahmevorrichtung um die Achse schwenkbar ist zwischen zwei Positionen, von denen die erste die Aufnahmevorrichtung oberhalb des Flüssigkeitsspiegels im Tauchbehälter anordnet und die zweite die Aufnahmevorrichtung im Tauchbehälter mit im wesentlich senkrecht verlaufender Drehachse anordnet.

Bei einem Verfahren wird diese Aufgabe dadurch gelöst, daß nach dem Einspannen des Werkstücks oberhalb des Flüssigkeitsspiegels des Tauchbehälters die Aufnahmevorrichtung mit dem Werkstück um eine Schwenkachse in den Tauchbehälter hineingeschwenkt wird und das Werkstück um eine von der Schwenkachse verschiedene Drehachse rotiert wird.

Dadurch, daß der Halte- bzw. Schwenkarm selbstrotierbar ist, muß überhaupt keine aufwendige (sowohl platzaufwendig als auch selbstempfindlich und andererseits den Waschvorgang störend) in die Waschflüssigkeit eintauchen.

Außerdem entsteht eine "vertikale Wasserwalze" während des Reinigungsvorgangs. Diese benötigt wenig Platz und ist auch sehr effektiv.

Der Vorteil entsteht auch gegenüber Konzeptionen wie etwa der DE 35 39 620 C1, da anstelle eines Hubvorganges nun ein Schwenkvorgang mit wesentlich anspruchsloserer Konstruktion eingesetzt werden kann. Insgesamt wird damit ein deutlich kleiner Volumen im Tauchbehälter bzw. Tauchbehälter oder Arbeitsbehälter benötigt. Dies bedeutet von vomherein einen geringeren Wasser- bzw. Flüssigkeitsumlauf, wenn die Reinigungsflüssigkeit nun ihrerseits aufbereitet oder entsorgt wird.

Die Verkleinerung des Arbeitsbehälters gegenüber dem Stand der Technik beträgt größenordnungsmäßig 30 %; durch das Erzielen einer vertikalen Wasserwalze wird zugleich eine Energieersparnis etwa in der gleichen Größenordnung erzielt, da die vertikale Wasserwalze eine selbsterhaltende Tendenz besitzt.

Durch die Verkleinerung des Flüssigkeitsvolumens wird es möglich, noch einen weiteren Vorteil zu erzielen. In einer besonders bevorzugten Ausführungsform zeichnet sich nämlich die Vorrichtung dann dadurch aus, daß dem Tauchbad ein Verdampfer oder Pflegesystem für abwasserfreien Betrieb nachgeschaltet ist.

Bei einem Verfahren wird dies dadurch erzielt, daß die Flüssigkeit im Tauchbehälter nach jedem Reinigungsvorgang vollständig ausgewechselt wird.

Es wird so möglich, ein autarkes System mit komplettem Badaustausch nach jedem Werkstück bzw. nach jedem Takt mit vertretbaren Pumpen- und Filterleistungen zu erzielen, anstelle einer konventionellen Druckumfluttechnik.

Besonders bevorzugt ist es darüber hinaus, wenn der Schwenkwinkel um die Schwenkachse etwa 90° beträgt.

Darüber hinaus ist es noch bevorzugt, wenn in dem Tauchbehälter mit einer Druckleitung für Waschflüssigkeit und/oder Luft verbundene Düsen zum Anströmen des Werkstücks in der Aufnahmevorrichtung angeordnet sind.

Durch diese beiden Maßnahmen wird der Effekt besonders groß und die Mechanik zugleich besonders einfach, damit wenig störanfällig und unempfindlich.

Im folgenden wird anhand der Zeichnung ein Ausführungsbeispiel der Erfindung im einzelnen beschrieben.

Es zeigen:
- Fig. 1: die erfindungsgemäße Vorrichtung in ihrer Stellung oberhalb des Tauchbades; und
- Fig. 2: die Vorrichtung gemäß der Erfindung in ihrer Stellung im Tauchbad.

Zu reinigen sind vorzugsweise metallische Werkstücke 1 in einem Tauchbehälter 10, welcher mit einer Waschflüssigkeit 16 gefüllt ist.
Eine Aufnahmevorrichtung 20 der Vorrichtung gemäß der Erfindung wird im ausgeschwenkten Zustand, i.e. eine Stellung oberhalb des Tauchbehälters 10 mit der Waschflüssigkeit 16, wie in Fig. 1 gezeigt, mit dem zu reinigenden Werkstück 1 beladen. Das Werkstück 1 wird in der Aufnahmevorrichtung 20 eingespannt. Dies kann automatisch, etwa im Ablauf einer Fertigungsstraße der Automobilindustrie, geschehen.

Daraufhin wird die Aufnahmevorrichtung 20 zusammen mit dem eingespannten Werkstück 1 um die horizontale Schwenkachse 25 über einen Winkel 27 von etwa 90° nach unten geschwenkt. Das Werkstück 1 sowie die Aufnahmevorrichtung 20 tauchen damit in die Waschflüssigkeit 16 ein. Das Werkstück 1 befindet sich nun vollständig unterhalb des Flüssigkeitsspiegels 15 im Tauchbehälter 10. Diese Position der Vorrichtung gemäß der Erfindung ist in Fig. 2 dargestellt.

Neben der horizontalen Schwenkachse 25 besitzt die Aufnahmevorrichtung 20 eine Drehachse 26, mit der eine Drehung des eingespannten Werkstücks 1 um eine Längsachse oder sonst reinigungstechnisch günstige Achse erfolgen kann. Gleichzeitig mit dem Schwenkvorgang oder danach setzt eine Rotation der Aufnahmevorrichtung 20 mit dem eingespannten Werkstück 1 um die jetzt etwa vertikale Drehachse 26 ein.

Zusätzlich können in dem Tauchbehälter 10 Düsen 40 zum Anströmen des Werkstücks 1 angeordnet sein.

Ein Verdampfer oder Pflegesystem 30, der/das dem Tauchbad nachgeschaltet sein kann, sorgt für abwasserfreien Betrieb.

## Patentansprüche

1. Vorrichtung zum Reinigen von vorzugsweise metallischen Werkstücken (1), insbesondere zum Beseitigen fester und/oder flüssiger Rückstände wie Sand, Späne, Schmiermittel oder dergleichen, mit einem Tauchbehälter (10) für eine Waschflüssigkeit (16) sowie mit einer Aufnahmevorrichtung (20) für die zu reinigenden Werkstücke, wobei die Aufnahmevorrichtung (20) um eine im wesentlichen horizontale, oberhalb des Tauchbehälters verlaufende Achse (25) beweglich ist, so daß die Aufnahmevorrichtung (20) Positionen oberhalb und Positionen unterhalb des Flüssigkeitsspiegels (15) im Tauchbehälter (10) einnehmen kann,
**dadurch gekennzeichnet,**
**daß** die Aufnahmevorrichtung (20) außerdem um eine von der Achse (25) verschiedene Drehachse (26) rotierbar ist und daß die Aufnahmevorrichtung (20) um die Achse (25) schwenkbar ist zwischen zwei Positionen, von denen die erste die Aufnahmevorrichtung oberhalb des Flüssigkeitsspiegels (15) im Tauchbehälter (10) anordnet und die zweite die Aufnahmevorrichtung (20) im Tauchbehälter (10) mit im wesentlich senkrecht verlaufender Drehachse (26) anordnet.

2. Vorrichtung nach Anspruch 1,
**dadurch gekennzeichnet,**
**daß** der Schwenkwinkel (27) um die Schwenkachse (25) etwa 90° beträgt.

3. Vorrichtung nach Anspruch 1 oder 2,
**dadurch gekennzeichnet,**
daß in dem Tauchbehälter (10) mit einer Druckleitung (45) für Waschflüssigkeit und/oder Luft verbundene Düsen (40) zum Anströmen des Werkstücks (1) in der Aufnahmevorrichtung (20) angeordnet sind.

4. Vorrichtung nach einem der vorstehenden Ansprüche,
**dadurch gekennzeichnet,**
**daß** dem Tauchbehälter (10) ein Verdampfer oder Pflegesystem (39) für abwasserfreien Betrieb nachgeschaltet ist.

5. Verfahren zum Reinigen von vorzugsweise metallischen Werkstücken, insbesondere zum Beseitigen fester und/oder flüssiger Rückstände wie Sand, Späne, Schmiermittel oder dergleichen, bei dem die Werkstücke (1) in eine Aufnahmevorrichtung (20) eingespannt und in einen Tauchbehälter (10) bewegt werden,
**dadurch gekennzeichnet,**
**daß** nach dem Einspannen des Werkstücks (1) oberhalb des Flüssigkeitsspiegels (15) des Tauchbehälters (10) die Aufnahmevorrichtung (20) mit dem Werkstück (1) um eine Schwenkachse (25) in den Tauchbehälter (10) hineingeschwenkt wird und das Werkstück (1) um eine von der Schwenkachse (25) verschiedene Drehachse (26) rotiert wird.

6. Verfahren nach Anspruch 5,
**dadurch gekennzeichnet,**
**daß** die Flüssigkeit (16) im Tauchbehälter (10) nach jedem Reinigungsvorgang vollständig ausgewechselt wird.

## Claims

1. A device for cleaning preferably metallic workpieces (1), in particular for removing solid and/or liquid residues such as sand, chippings, lubricant or the like, comprising a dip tank (1) for a washing liquid (16) and an accommodating device (20) for the workpieces to be cleaned, wherein the accommodating device (20) is moveable about a substantially horizontal pivot axis (25) extending above the dip tank so that the accommodating device (20) can assume positions above and positions below the liquid level (15) in the dip tank (10), characterised in that the accommodating device (20) is also rotatable about an axis of rotation (26) which differs from the pivot axis (25) and that the accommodating device (20) can be swivelled about the pivot axis (25) between two positions, of which the first position arranges the accommodating device above the liquid level (15) in the dip tank (10) and the second position arranges the accommodating device (20) in the dip tank (10) with the axis of rotation (26) extending substantially vertically.

2. A device according to Claim 1, characterised in that the swivel angle (27) about the pivot axis (25) amounts to approximately 90°.

3. A device according to Claim 1 or 2, characterised in that nozzles (40), connected to a pressure line (45) for washing liquid and/or air, for directing a flow towards the workpiece (1) in the accommodating device (20) are arranged in the dip tank (10).

4. A device according to one of the preceding claims, characterised in that a vaporizer or maintenance system (39) for waste-water-free operation is arranged downstream of the dip tank (10).

5. A method of cleaning preferably metallic workpieces, in particular for removing solid and/or liquid residues such as sand, chippings, lubricant or the like, wherein the workpieces (1) are clamped in an accommodating device (20) and moved into a dip tank (10), characterised in that following the clamping of the workpiece (1) above the liquid level (15) of the dip tank (10), the accommodating device (20) with the workpiece (1) is swivelled about a pivot axis (25) into the dip tank (10) and the workpiece (1) is rotated about an axis of rotation (26) which differs from the pivot axis (25).

6. A method according to Claim 5, characterised in that the liquid (16) in the dip tank (10) is completely replaced following each cleaning process.

## Revendications

1. Dispositif de nettoyage de pièces (1) métalliques de préférence, en particulier pour éliminer les résidus solides et/ou liquides, tels que le sable, les copeaux, les lubrifiants ou des éléments similaires, comprenant un récipient de lavage (10), contenant un liquide de lavage (16), ainsi qu'un dispositif de réception (20) pour les pièces à nettoyer, le dispositif de réception (20) pouvant se déplacer autour d'un axe (25) sensiblement horizontal, au-dessus du récipient de lavage, de telle sorte que le dispositif de réception (20) puisse être amené dans des positions au-dessus et des positions au-dessous du niveau du liquide (15) dans le récipient de lavage (10),
caractérisé en ce que le dispositif de réception (20) peut tourner en outre autour d'un axe de rotation (26) différent de l'axe (25) et en ce que le dispositif de réception (20) peut pivoter autour de l'axe (25) entre deux positions, à savoir une première position, dans laquelle le dispositif de réception est placé au-dessus du niveau du liquide (15) dans le récipient de lavage (10) et une deuxième position, dans laquelle le dispositif de réception (20) est placé à l'intérieur du récipient de lavage (10) avec l'axe de rotation (26) sensiblement perpendiculaire.

2. Dispositif selon la revendication 1, caractérisé en ce que l'angle de pivotement (27) autour de l'axe de pivotement (25) est égal à 90° environ.

3. Dispositif selon la revendication 1 ou 2, caractérisé en ce que des buses (40), destinées à asperger la pièce (1) dans le dispositif de réception (20), sont disposées dans le récipient de lavage (10) et reliées à une conduite sous pression (45) dans laquelle circule le liquide de lavage et/ou de l'air.

4. Dispositif selon l'une quelconque des revendications précédentes, caractérisé en ce qu'un vaporiseur ou système de régénération (39), permettant d'assurer une exploitation du système sans eaux résiduaires, est monté en aval du récipient de lavage (10).

5. Procédé de nettoyage de pièces (1) métalliques de préférence, en particulier pour éliminer les résidus solides et/ou liquides, tels que le sable, les copeaux, les lubrifiants ou des éléments similaires, dans lequel les pièces (1) sont bloquées dans un dispositif de réception (20) et déplacées à l'intérieur d'un récipient de lavage (10),
caractérisé en ce que, après le blocage de la pièce (1) au-dessus du niveau du liquide (15) dans le récipient de lavage (10), on fait pivoter le dispositif de réception (20) avec la pièce (1) autour d'un axe de pivotement (25) pour l'introduire dans le récipient de lavage (10) et on fait tourner la pièce (1) autour de l'axe de rotation (26), différent de l'axe de pivotement (25).

6. Procédé selon la revendication 5, caractérisé en ce que le liquide (16) dans le récipient de lavage (10) est entièrement renouvelé après chaque processus de nettoyage.
